# FASCICULE DE BREVET EUROPEEN

(11) **EP 2 367 238 B1**
(45) Date de publication et mention de la délivrance du brevet: **16.12.2015**
(21) Numéro de dépôt: 11154502.6
(22) Date de dépôt: 15.02.2011
(51) Int. Cl.: H01R 13/58, H01R 107/00, H01R 4/24, H01R 13/506, H01R 24/64

(54) **Connecteur basse tension pour système de communication**
Niederspannungsstecker für Kommunikationssystem
Low voltage connector for communication system

(30) Priorité: 16.03.2010 FR 1051861
(43) Date de publication de la demande: 21.09.2011
(73) Titulaire: Schneider Electric Industries SAS, 92500 Rueil-Malmaison (FR)
(72) Inventeur: Correia, Arthur, 77170, Brie Comte Robert (FR); Masse, Dominique, 91360, Epinay sur Orge (FR); Gout, Grégoire, 92330, Sceaux (FR); Fougeron, Fabien, 93600, Aulnay sous Bois (FR); Durand, François, 75018, Paris (FR)
(74) Mandataire: Bié, Nicolas

(56) Documents cités:
- EP-A1- 2 061 118
- WO-A1-01/50548
- TW-U- 537 544
- US-A1- 2004 142 592
- US-B1- 6 371 794

## Description

La présente invention se rapporte à un connecteur basse tension destiné à être employé dans un système de communication. L'invention concerne plus précisément un connecteur de type RJ, plus particulièrement de type RJ45. L'invention concerne également le procédé de montage du connecteur de l'invention sur un câble.

Un connecteur de type RJ se présente souvent en deux parties. La première partie comporte des contacts autodénudants. La deuxième partie comporte un support organisateur de fils disposant de plusieurs emplacements destinés chacun à accueillir un fil du câble. Lorsque la première partie est assemblée sur la deuxième partie, chaque fil du câble positionné à un emplacement du support vient se dénuder dans un contact autodénudant de la première partie de manière à établir un contact électrique pour chaque fil du câble.

Les demandes de brevets EP2061118, WO0150548 et US6371794 décrivent de tels connecteurs en deux parties.

Lors du montage du connecteur sur le câble et notamment lors de la fermeture du connecteur, un effort trop important sur le câble peut entraîner un désengagement des fils de leur emplacement sur le support. Le montage du connecteur doit alors être effectué de nouveau. Les documents cités ci-dessus ne décrivent pas de solutions permettant de surmonter cet inconvénient. Le document précité US6371794 cité ci-dessus décrit un mécanisme de bride mais ce mécanisme est situé sur la première partie qui comporte les contacts autodénudants ce qui ne permet pas d'éviter le désengagement des fils au niveau de l'organisateur de fils.

Le but de l'invention est de proposer un connecteur dont le montage est aisé et permet à coup sûr d'éviter le désengagement des fils du support organisateur.

Ce but est atteint par un connecteur basse tension pour système de communication, ledit connecteur étant destiné à recevoir un câble doté de plusieurs fils, et comportant :
- une première partie apte à se connecter par sa face avant sur un connecteur complémentaire et comprenant des contacts autodénudants sur chacun desquels peut se connecter l'un des fils contenus dans le câble,
- une deuxième partie comportant une ouverture formant un chemin de passage du câble et supportant un support organisateur de fils du câble qui comporte plusieurs emplacements destinés à recevoir chacun une extrémité d'un fil du câble en vue de son insertion dans un contact autodénudant de la première partie,
- un mécanisme de charnière pour articuler la deuxième partie par rapport à la première partie autour d'un premier axe de rotation en vue d'ouvrir ou de fermer le connecteur,
- le connecteur comportant un organe de verrouillage assemblé sur la deuxième partie du connecteur et destiné à verrouiller le câble dans l'ouverture de la deuxième partie du connecteur, et
- l'organe de verrouillage comprenant un organe de fermeture apte à coopérer avec un organe de fermeture complémentaire réalisé sur la première partie pour fixer la première partie sur la deuxième partie.

Selon une particularité, l'organe de verrouillage est pivotant entre une position d'ouverture et une position de fermeture et articulé sur une partie fixe autour d'un second axe de rotation perpendiculaire au premier axe de rotation.

Selon une autre particularité, la deuxième partie comporte des moyens de maintien de l'organe de verrouillage en position de fermeture sur la partie fixe, lesdits moyens de maintien comportant un crochet apte à coopérer avec un élément de fermeture complémentaire.

Selon une autre particularité, le second axe de rotation est parallèle au chemin de passage du câble à travers l'ouverture.

Selon une autre particularité, l'organe de verrouillage comporte une pièce de serrage mobile en translation de manière transversale par rapport au chemin de passage du câble et assemblé sur un ressort.

Selon une autre particularité, l'ouverture a la forme d'une fente destinée à accueillir le câble dans un mouvement de translation parallèle à son axe, et dont l'embouchure est ouverte ou fermée selon la position de l'organe de verrouillage.

Selon une particularité du connecteur dans sa version STP, la deuxième partie comporte une pièce métallique agencée sur le support organisateur de fils pour recevoir le drain du câble et en contact électrique avec le corps en matériau métallique de la deuxième partie.

Selon une autre particularité, l'organe de fermeture comporte une fente apte à coopérer avec un crochet réalisé sur la première partie.

Selon une autre particularité, le crochet est actionnable en pivotement à l'aide d'un bouton.

L'invention concerne également le procédé de montage du connecteur décrit ci-dessus sur un câble doté de plusieurs fils. Ce procédé de montage comporte :
- une étape de passage du câble à travers l'ouverture réalisée à travers la deuxième partie du connecteur,
- une étape de verrouillage du câble sur la deuxième partie du connecteur,
- une étape d'organisation des fils du câble sur le support organisateur de fils,
- une étape de fermeture du connecteur en pivotant la deuxième partie sur la première partie de manière à insérer les fils du câble dans les contacts autodénudants.

D'autres caractéristiques et avantages vont apparaître dans la description détaillée qui suit en se référant à un mode de réalisation donné à titre d'exemple et représenté par les dessins annexés sur lesquels :
- la figure 1 représente le connecteur de l'invention en version STP en position fermée,
- la figure 2 représente le connecteur de l'invention en version STP dans lequel l'organe de verrouillage est ouvert,
- les figures 3 et 4 représentent, selon deux angles de vue distincts, le connecteur de l'invention en version STP en position ouverte,
- la figure 5 représente un détail de la figure 3 identifié par le cercle sur cette figure 3,
- la figure 6 représente l'organe de verrouillage employé dans le mécanisme de bride,
- la figure 7 représente le connecteur de l'invention en version UTP en position fermée,
- la figure 8 représente le connecteur de l'invention en version UTP dans lequel l'organe de verrouillage est ouvert,
- la figure 9 représente le connecteur de l'invention en version UTP en position ouverte.

Dans la suite de la description, on définit un axe principal (A) par la direction d'introduction du connecteur de l'invention dans un connecteur correspondant, cet axe passant par l'avant et l'arrière du connecteur.

Le connecteur basse tension selon l'invention est de type Jack, plus précisément de type RJ (pour "Registered Jack"), pour pouvoir être utilisé dans un système de communication fonctionnant par exemple sous le protocole Ethernet. Le connecteur selon l'invention est de type femelle.

Le connecteur femelle selon l'invention présente deux configurations distinctes selon que le câble auquel il est raccordé est blindé (STP pour "Shielded Twisted Pair" ou FTP pour "Foiled Twisted Pair") ou non-blindé (UTP pour "Unshielded Twisted Pair"). La description ci-dessous s'adresse aux deux versions du connecteur, la version STP étant représentée sur les figures 1 à 6 et la version UTP sur les figures 7 à 9. Dans la version STP, le corps du connecteur est en matériau métallique tandis que dans la version UTP, le corps du connecteur est en matériau plastique.

Des références communes sont utilisées pour les deux versions du connecteur dans la mesure où les éléments référencés présentent une fonction identique dans les deux versions.

Dans les deux configurations, le connecteur comporte un corps constitué de deux parties 1, 2, une première partie 1 et une deuxième partie 2 reliées entre elles par une liaison en pivot réalisée autour d'un premier axe de rotation (R1) perpendiculaire à l'axe principal (A). Le connecteur est ainsi susceptible d'être en position ouverte lors de l'assemblage sur le câble ou en position fermée lorsque son assemblage sur le câble est terminé.

La première partie 1 présente une face avant 10 formant un logement ou empreinte (non visible) destiné à recevoir un connecteur mâle complémentaire (non représenté). Des lamelles souples, au nombre de huit dans un connecteur RJ45, sont prévues dans le logement. Ces lamelles souples sont aptes à se déformer élastiquement lors de l'enfichage du connecteur mâle complémentaire pour établir un contact électrique avec des pistes formées sur le connecteur mâle complémentaire.

En référence aux figures 3, 4 et 9, la première partie 1 supporte un circuit imprimé présentant des pistes électriques connectées d'une part à des contacts autodénudants 11 (appelés également "Contacts à Déplacement d'Isolant" ou IDC) soudés sur le circuit imprimé et d'autre part aux lamelles souples situées dans le logement du connecteur.

De manière bien connue et comme représenté sur les figures 3, 4 et 9, les contacts autodénudants 11 sont, pour un connecteur RJ45, organisés en deux rangées de quatre contacts (comme sur les figures annexées) ou quatre rangées de deux contacts et sont formés de broches comportant chacune une fente apte à recevoir un fil d'un câble et à le dénuder pour établir le contact électrique. Selon l'invention, les contacts autodénudants 11 se dressent suivant un axe parallèle à l'axe principal (A) et perpendiculaire au premier axe de rotation (R1) de la liaison pivot entre les deux parties 1, 2 du connecteur.

La deuxième partie 2 comporte pour sa part une partie fixe 23 et un organe de verrouillage 22 qui est mobile entre une position d'ouverture et une position de fermeture par rapport à la partie fixe 23.

La partie fixe 23 comporte un support 20 organisateur des fils du câble constitué d'une pièce plastique moulée formant plusieurs plots définissant entre eux plusieurs fentes 200 constituant chacune un emplacement pour recevoir un fil du câble. Le support 20 comporte deux rangées d'emplacements, avec un emplacement correspondant à chaque contact autodénudant 11 présent sur la première partie 1 du connecteur. Préalablement à leur connexion avec les contacts autodénudants 11, les fils du câble sont répartis sur le support 20 organisateur, chacun bloqué dans une fente 200 de celui-ci.

Par ailleurs, dans la version STP du connecteur, une pièce métallique 3 (figures 3 et 5) est agencée sur le support 20 organisateur de fils pour recevoir le drain du câble. Cette pièce métallique 3 est en contact électrique avec le corps en matériau métallique de la deuxième partie 2 pour assurer la continuité électrique du drain du câble. Le contact métallique entre le drain et la première partie 1 peut être réalisé via la deuxième partie 2 lorsque celle-ci est refermée sur la première partie 1 ou directement via la pièce 3 qui vient en contact avec la première partie 1 lorsque le connecteur est fermé.

Dans la version UTP du connecteur (figure 9), il faut noter que la partie fixe 23 de la deuxième partie du connecteur est constituée du support 20 de fils et ne comporte donc pas un corps externe supportant le support 20 organisateur de fils comme dans la version STP. La partie fixe 23 et le support 20 organisateur de fils sont donc une même pièce.

Lorsque l'organe de verrouillage 22 est en position de fermeture, la deuxième partie 2 comporte une ouverture 21 formant le chemin de passage du câble. L'ouverture 21 est formée à l'arrière du connecteur, suivant l'axe principal (A) lorsque le connecteur est fermé. Cette ouverture est réalisée de manière à déboucher entre les deux rangées de plots du support 20 organisateur de fils. Les fils du câble accèdent donc au support 20 organisateur de fils par l'arrière du connecteur. L'ouverture 21 est réalisée de manière à aboutir sensiblement au centre du support 20 organisateur de fils pour faciliter la distribution des fils du câble vers leur fente 200 respective sur le support 20.

Préférentiellement, l'ouverture 21 est réalisée sous la forme d'une large fente débouchant sur l'extérieur et dont l'embouchure peut être fermée ou ouverte selon la position de l'organe de verrouillage 22. Lorsque l'organe de verrouillage 22 est en position d'ouverture (figures 4 et 9), il est ainsi possible de glisser le câble à travers l'ouverture 21 par une simple translation dans le plan incluant l'axe de l'ouverture.

Selon l'invention, l'organe de verrouillage 22 est destiné à venir serrer localement le pourtour du câble contre les bords de l'ouverture 21. L'organe de verrouillage 22 permet de sécuriser et verrouiller le câble sur le connecteur avant la répartition des fils sur le support 20 organisateur de fils. L'organe de verrouillage 22 est par exemple mobile en rotation par rapport à la partie fixe 23 autour d'un second axe de rotation (R2, figure 2) perpendiculaire au premier axe de rotation (R1) et parallèle à l'axe principal (A) lorsque le connecteur est fermé. Le connecteur étant en position ouverte (figures 3, 4 et 9), une fois que le câble est positionné à travers l'ouverture 21, l'organe de verrouillage 22 peut être amené dans sa position de fermeture pour verrouiller le câble sur la deuxième partie 2 du connecteur. Le connecteur étant toujours ouvert, l'installateur peut ensuite séparer les fils du câble et les répartir sur le support 20 organisateur de fils.

L'organe de verrouillage 22 comporte par exemple des moyens d'indexation lui permettant de stationner en position d'ouverture.

La deuxième partie 2 du connecteur comporte des moyens de maintien de l'organe de verrouillage 22 en position de fermeture. Dans la version STP du connecteur, ces moyens de maintien se présentent par exemple sous la forme d'un crochet 230 (figure 2) pivotant réalisé sur la partie fixe 23 et d'un élément de fermeture 220 complémentaire (figures 4 et 6) réalisé sur l'organe de verrouillage 22. Le crochet 230 est actionnable en pivotement par l'installateur grâce à un bouton pivotant 231 (figure 2) solidaire du crochet 230. Dans la version UTP du connecteur, les moyens de maintien en position de fermeture de l'organe de verrouillage 22 comportent par exemple un crochet réalisé sur l'organe de verrouillage 22 coopérant avec un organe complémentaire de la partie fixe 23 et pouvant se désengager de cet organe complémentaire par déformation élastique.

En référence à la figure 6, dans la version STP du connecteur, l'organe de verrouillage 22 comporte par exemple une pièce de serrage 221 montée sur un ressort 222, permettant de serrer le câble contre les bords de l'ouverture 21 tout en s'adaptant à l'épaisseur du câble. Cette pièce pourra par exemple être métallique ou comporter une surface d'appui métallisée sur le câble de manière à faire une reprise annulaire à 360° sur l'écran du câble STP. Dans le connecteur en version UTP, cette pièce de serrage 221 est par exemple remplacée par un élément 223 de serrage en matériau souple de type caoutchouc. La pièce 223 comporte plus précisément une languette en matériau souple qui agit, une fois l'organe de verrouillage 22 fermé, comme un frein sur le câble.

Selon l'invention, le connecteur comporte également un système de fermeture du connecteur pour verrouiller la première partie 1 sur la deuxième partie 2. Ce système est par exemple composé d'un organe de fermeture, par exemple un crochet 12, réalisé sur la première partie 1 et d'un organe de fermeture complémentaire, par exemple une fente 24, réalisée sur la deuxième partie 2. L'invention présente la particularité que l'organe de fermeture de la deuxième partie 2, c'est-à-dire la fente 24, est formé sur l'organe de verrouillage 22. De cette manière, le connecteur ne peut être fermé et verrouillé que lorsque l'organe de verrouillage 22 est lui-même en position de fermeture. Ainsi, l'installateur est incité à d'abord verrouiller le câble sur la deuxième partie 2 du connecteur avant de rabattre cette deuxième partie 2 sur la première partie 1 pour fermer le connecteur. Lorsque le câble est sécurisé sur la deuxième partie 2 du connecteur, l'installateur peut répartir les fils sur le support 20 organisateur de fils en évitant tout risque d'arrachage du câble et tout désengagement intempestif des fils de leurs emplacements sur le support 20. Sur les figures 2 et 8, le connecteur n'est pas fermé car l'organe de verrouillage 22 est resté en position d'ouverture.

Sur les deux versions du connecteur, un bouton 4 peut être prévu pour désengager le crochet 12 de la fente 24 et ainsi ouvrir le connecteur par pivotement de la deuxième partie 2 par rapport à la première partie 1 ou inversement.

Le montage d'un connecteur de version STP sur un câble STP ou équivalent est réalisé de la manière suivante :
- l'installateur ouvre le connecteur en appuyant sur le bouton 4 permettant de faire pivoter le crochet 12,
- une fois le connecteur ouvert, l'installateur appuie sur le bouton 231 pour désengager le crochet 230 de l'élément de fermeture 220 complémentaire et ouvrir ainsi l'organe de verrouillage 22,
- le câble dont la gaine externe est dénudée à son extrémité est amené par translation à travers l'ouverture 21 ainsi dégagée,
- le câble est verrouillé sur la deuxième partie 2 du connecteur en ramenant l'organe de verrouillage 22 dans sa position de fermeture,
- l'installateur répartit les fils dans les fentes 200 du support 20 organisateur de fils et passe le drain en contact avec la pièce métallique 3 prévue à cet effet,
- lorsque tous les fils sont correctement répartis, l'installateur arase les extrémités des fils qui dépassent,
- l'installateur ramène la deuxième partie 2 du connecteur sur la première partie 1 du connecteur de manière à insérer les fils du câble dans les contacts autodénudants 11 qui se dressent sur la première partie 1 en vis-à-vis des emplacements du support 20 organisateur de fils,
- le connecteur est alors fermé et assemblé sur le câble.

## Revendications

1. Connecteur basse tension pour système de communication, ledit connecteur étant destiné à recevoir un câble doté de plusieurs fils, et comportant :
- une première partie (1) apte à se connecter par sa face avant (10) sur un connecteur complémentaire et comprenant des contacts autodénudants (11) sur chacun desquels peut se connecter l'un des fils contenus dans le câble,
- une deuxième partie (2) comportant une ouverture (21) formant un chemin de passage du câble et supportant un support (20) organisateur de fils du câble qui comporte plusieurs emplacements destinés à recevoir chacun une extrémité d'un fil du câble en vue de son insertion dans un contact autodénudant (11) de la première partie (1),
- un mécanisme de charnière pour articuler la deuxième partie par rapport à la première partie autour d'un premier axe de rotation (R1) en vue d'ouvrir ou de fermer le connecteur,
- le connecteur comportant un organe de verrouillage (22) assemblé sur la deuxième partie (2) du connecteur et destiné à verrouiller le câble dans l'ouverture (21) de la deuxième partie (2) du connecteur,
- l'organe de verrouillage (22) comprenant un organe de fermeture apte à coopérer avec un organe de fermeture complémentaire réalisé sur la première partie (1) pour fixer la première partie (1) sur la deuxième partie (2)
**caractérisé en ce que** :
- l'organe de verrouillage (22) est pivotant entre une position d'ouverture et une position de fermeture et articulé sur une partie fixe (23) autour d'un second axe de rotation (R2) perpendiculaire au premier axe de rotation (R1).

2. Connecteur selon la revendication 1, **caractérisé en ce que** la deuxième partie (2) comporte des moyens de maintien de l'organe de verrouillage (22) en position de fermeture sur la partie fixe (23), lesdits moyens de maintien comportant un crochet (230) apte à coopérer avec un élément de fermeture (220) complémentaire.

3. Connecteur selon la revendication 2, **caractérisé en ce que** le second axe de rotation (R2) est parallèle au chemin de passage du câble à travers l'ouverture (21).

4. Connecteur selon l'une des revendications 1 à 3, **caractérisé en ce que** l'organe de verrouillage (22) comporte une pièce de serrage (221) mobile en translation de manière transversale par rapport au chemin de passage du câble et assemblé sur un ressort (222).

5. Connecteur selon l'une des revendications 1 à 4, **caractérisé en ce que** l'ouverture (21) a la forme d'une fente destinée à accueillir le câble dans un mouvement de translation parallèle à son axe, et dont l'embouchure est ouverte ou fermée selon la position de l'organe de verrouillage (22).

6. Connecteur selon l'une des revendications 1 à 5, **caractérisé en ce que** la deuxième partie (2) comporte une pièce métallique (3) agencée sur le support (20) organisateur de fils pour recevoir le drain du câble et en contact électrique avec le corps en matériau métallique de la deuxième partie (2).

7. Connecteur selon l'une des revendications 1 à 6, **caractérisé en ce que** l'organe de fermeture comporte une fente (24) apte à coopérer avec un crochet (12) réalisé sur la première partie (1).

8. Connecteur selon la revendication 7, **caractérisé en ce que** le crochet (12) est actionnable en pivotement à l'aide d'un bouton (4).

9. Procédé de montage d'un connecteur basse tension tel que défini dans l'une des revendications 1 à 8 sur un câble doté de plusieurs fils, le procédé étant **caractérisé en ce qu'**il comporte :
- une étape de passage du câble à travers l'ouverture (21) réalisée à travers la deuxième partie (2) du connecteur,
- une étape de verrouillage du câble sur la deuxième partie (2) du connecteur,
- une étape d'organisation des fils du câble sur le support (20) organisateur de fils,
- une étape de fermeture du connecteur en pivotant la deuxième partie (2) sur la première partie (1) de manière à insérer les fils du câble dans les contacts autodénudants (11).

## Patentansprüche

1. Niederspannungsstecker für ein Kommunikationssystem, wobei der Steckverbinder dazu bestimmt ist, ein mit mehreren Drähten versehenes Kabel aufzunehmen, und Folgendes umfasst:
- einen ersten Teil (1), der über seine Vorderseite (10) mit einem komplementären Steckverbinder verbunden werden kann und Schneidklemmkontakte (11) umfasst, mit denen jeweils eines der in dem Kabel enthaltenen Drähte verbunden werden kann,
- einen zweiten Teil (2), der eine Öffnung (21) umfasst, die einen Durchgangsweg des Kabels bildet und einen die Drähte des Kabels ordnenden Träger (20) stützt, der mehrere Einsetzstellen umfasst, die dazu bestimmt sind, je ein Ende eines Drahts des Kabels zu seiner Einführung in einen Schneidklemmkontakt (11) des ersten Teils (1) aufzunehmen,
- einen Gelenkmechanismus zum Anlenken des zweiten Teils bezüglich des ersten Teils um die erste Drehachse (R1) zum Öffnen oder Schließen des Steckers,
- wobei der Steckverbinder
ein Verriegelungsglied (22) umfasst, das an dem zweiten Teil (2) des Steckers angebracht und dazu bestimmt ist, das Kabel in der Öffnung (21) des zweiten Teils (2) des Steckers zu verriegeln,
- wobei das Verriegelungsglied (22)
ein Verschlussglied umfasst, das mit einem komplementären Verschlussglied, das an dem ersten Teil (1) ausgebildet ist, zum Befestigen des ersten Teils (1) an dem zweiten Teil (2) zusammenwirken kann,
**dadurch gekennzeichnet, dass**:
- das Verriegelungsglied (22) zwischen einer Öffnungsposition und einer Schließposition schwenkbar ist und an einem festen Teil (23) um eine zweite Drehachse (R2), die zur ersten Drehachse (R1) senkrecht ist, drehbar ist.

2. Steckverbinder nach Anspruch 1, **dadurch gekennzeichnet, dass** der zweite Teil (2) Mittel zum Halten des Verriegelungsglieds (22) in Schließposition an dem festen Teil (23) umfasst, wobei die Haltemittel einen Haken (230) umfassen, der mit einem komplementären Verschlusselement (220) zusammenwirken kann.

3. Steckverbinder nach Anspruch 2, **dadurch gekennzeichnet, dass** die zweite Drehachse (R2) zum Durchgangsweg des Kabels durch die Öffnung (21) parallel ist.

4. Steckverbinder nach einem der Ansprüche 1-3, **dadurch gekennzeichnet, dass** das Verriegelungsglied (22) ein Klemmteil (221) umfasst, das in Querrichtung bezüglich des Durchgangswegs des Kabels translatorisch beweglich ist und an einer Feder (222) angebracht ist.

5. Steckverbinder nach einem der Ansprüche 1-4, **dadurch gekennzeichnet, dass** die Öffnung (21) die Form eines Schlitzes aufweist, der dazu bestimmt ist, das Kabel in einer parallel zu seiner Achse verlaufenden Translationsbewegung aufzunehmen und dessen Öffnung gemäß der Position des Verriegelungsglieds (22) geöffnet oder geschlossen ist.

6. Steckverbinder nach einem der Ansprüche 1-5, **dadurch gekennzeichnet, dass** der zweite Teil (2) ein Metallteil (3) umfasst, das am die Drähte ordnenden Träger (20) zur Aufnahme des Drains des Kabels angeordnet ist und mit dem Körper aus Metall des zweiten Teils (2) in elektrischem Kontakt steht.

7. Steckverbinder nach einem der Ansprüche 1-6, **dadurch gekennzeichnet, dass** das Verschlussglied einen Schlitz (24) umfasst, der mit einem Haken (12), der an dem ersten Teil (1) ausgebildet ist, zusammenwirken kann.

8. Steckverbinder nach Anspruch 7, **dadurch gekennzeichnet, dass** der Haken (12) durch eine Funktionstaste (4) schwenkbar betätigbar ist.

9. Verfahren zur Befestigung eines Niederspannungssteckers nach einem der Ansprüche 1-8 an einem mit mehreren Drähten versehenen Kabel, wobei das Verfahren **dadurch gekennzeichnet ist, dass** es Folgendes umfasst:
- einen Schritt des Durchführens des Kabels durch die Öffnung (21), die durch den zweiten Teil (2) des Steckers hindurch ausgebildet ist,
- einen Schritt des Verriegelns des Kabels am zweiten Teil (2) des Steckers,
- einen Schritt des Ordnens der Drähte des Kabels am die Drähte ordnenden Träger (20),
- einen Schritt des Schließens des Steckers durch Drehen des zweiten Teils (2) auf den ersten Teil (1), so dass die Drähte des Kabels in die Schneidklemmkontakte (11) eingeführt werden.

## Claims

1. Low-voltage connector for communication system, said connector being intended to receive a cable provided with a number of wires, and comprising:
- a first part (1) suitable for being connected by its front face (10) to a complementary connector and comprising insulation-displacement contacts (11) to each of which one of the wires contained in the cable can be connected,
- a second part (2) comprising an opening (21) forming a cable entry path and supporting a support (20) organizing wires of the cable which comprises a number of positions intended to each receive an end of a wire of the cable for it to be inserted into an insulation displacement contact (11) of the first part (1),
- a hinge mechanism for articulating the second part relative to the first part about a first rotation axis (R1) in order to open or close the connector,
- the connector comprising
a locking member (22) assembled on the second part (2) of the connector and intended to lock the cable in the opening (21) of the second part (2) of the connector,
- the locking member (22) comprising
a closure member suitable for
cooperating with a complementary closure member produced on the first part (1) to fix the first part (1) onto the second part (2) **characterized in that**:
- the locking member (22) pivots between a position of opening and a position of closure and articulated on a fixed part (23) about a second rotation axis (R2) at right angles to the first rotation axis (R1).

2. Connector according to Claim 1, **characterized in that** the second part (2) comprises means for holding the locking member (22) in the closure position on the fixed part (23), said holding means comprising a catch (230) suitable for co-operating with a complementary closure element (220).

3. Connector according to Claim 2, **characterized in that** the second rotation axis (R2) is parallel to the cable entry path through the opening (21).

4. Connector according to one of Claims 1 to 3, **characterized in that** the locking member (22) comprises a gripping piece (221) that is transversely translationally mobile relative to the cable entry path and assembled on a spring (222).

5. Connector according to one of Claims 1 to 4, **characterized in that** the opening (21) is in the form of a slot intended to receive the cable in a translational movement parallel to its axis, and the mouth of which is open or closed depending on the position of the locking member (22).

6. Connector according to one of Claims 1 to 5, **characterized in that** the second part (2) comprises a metal piece (3) arranged on the wire organizing support (20) to receive the drain of the cable and in electrical contact with the body made of metallic material of the second part (2).

7. Connector according to one of Claims 1 to 6, **characterized in that** the closure member comprises a slot (24) suitable for cooperating with a catch (12) produced on the first part (1).

8. Connector according to Claim 7, **characterized in that** the catch (12) can be actuated by pivoting using a button (4).

9. Method for mounting a low-voltage connector as defined in one of Claims 1 to 8 on a cable provided with a number of wires, the method being **characterized in that** it comprises:
- a step of passing the cable through the opening (21) produced through the second part (2) of the connector,
- a step of locking the cable on the second part (2) of the connector,
- a step of organising the wires of the cable on the wire organizing support (20),
- a step of closing of the connector by pivoting the second part (2) onto the first part (1) so as to insert the wires of the cable into the insulation-displacement contacts (11).
